# EUROPÄISCHE PATENTSCHRIFT

(11) **EP 1 047 851 B1**
(45) Veröffentlichungstag und Bekanntmachung des Hinweises auf die Patenterteilung: **17.03.2004**
(21) Anmeldenummer: 99900184.5
(22) Anmeldetag: 12.01.1999
(51) Int. Cl.: E04F 19/08

(54) **ABDECKVORRICHTUNG FÜR AUSSPARUNGEN VERFLIESTER WÄNDE**
COVERING DEVICE ESPECIALLY FOR RECTANGULAR RECESSES IN TILED WALLS
DISPOSITIF DE RECOUVREMENT POUR EVIDEMENTS DE MURS CARRELES

(30) Priorität: 14.01.1998 AT 3698
(43) Veröffentlichungstag der Anmeldung: 02.11.2000
(73) Patentinhaber: Prokesch, Albin, 4020 Linz (AT)
(72) Erfinder: Prokesch, Albin, 4020 Linz (AT)
(74) Vertreter: Hübscher, Gerhard, Dipl.-Ing.
(86) Internationale Anmeldenummer: PCT/AT1999/000008
(87) Internationale Veröffentlichungsnummer: WO 1999/036644

(56) Entgegenhaltungen:
- BE-A- 705 296
- GB-A- 1 124 752
- GB-A- 2 313 609
- US-A- 1 585 561

## Beschreibung

Die Erfindung bezieht sich auf eine Abdeckvorrichtung für Aussparungen verfliester Wände, mit den Merkmalen im Oberbegriff des Anspruchs 1.

Eine solche Abdeckvorrichtung ist aus der EP 0 498 789 B bekannt, wobei den Befestigungsbeschlägen Halterungsstücke einer in die Aussparung einsetzbaren Deckelhalterung zugeordnet sind und die Halterungsstücke Stützkanten bilden, welche Stützkanten mit den Stützzungen der Befestigungsbeschläge eine Art offenes Scharnier ergeben, das einerseits eine gewisse Schwenk- oder Verschiebebewegung des Deckels relativ zur Deckelhalterung und anderseits mit einem Handgriff ein Abnehmen oder Einhängen des Deckels von der bzw. in die Dekkelhalterung erlaubt. Allerdings erfordert diese bekannte Abdeckvorrichtung zusätzlich zu den Befestigungsbeschlägen mit den Stützzungen bzw. den Halterungsbeschlägen mit den Stützkanten eigene Fixierbeschläge, die meist aus Fixiermagneten und ferro- magnetischen Halteplatten oder aus Federschnappern u. dgl. bestehen. Diese Fixierbeschläge erhöhen aber den Herstellungsaufwand der Abdeckvorrichtung und führen zu einer umständlicheren Montage.

Gemäß der FR 2 079 889 A wurde auch schon eine Abdeckvorrichtung vorgeschlagen, deren Deckel mittels an der Deckelrückseite befestigter Federspangen in die Aussparungen eingesetzt werden, wobei die Federspangen einen seitlich neben dem Deckelrand bis zur Deckelvorderseite zurückgeführten freien Federschenkel mit einem auswärts abgewinkelten Ende zum Einhaken am Aussparungsrand bilden. Dadurch muß jedoch zwischen Deckel und Aussparungsrand ein ausreichend großer Randspalt für den Durchgriff der Federschenkel freigehalten werden und die den Aussparungsrand außenseitig übergreifenden Federschenkelenden ragen sichtbar über die verflieste Wandfläche od. dgl. vor. Dazu kommt noch, daß die an den Aussparungsrändern einzuhakenden Federschenkel keine anschlagbestimmte, sondern nur eine von der Federspangenverformung abhängige Schließstellung des Deckels erlauben und es somit für den Deckel keinen lagesicheren, ordnungsgemäßen Sitz in der Aussparung gibt.

Der Erfindung liegt somit die Aufgabe zugrunde, eine Abdeckung der eingangs geschilderten Art zu schaffen, die sich sowohl durch ihre einfache Montierbarkeit und ihre weite Anwendbarkeit auszeichnet.

Die Erfindung löst die gestellte Aufgabe durch die Merkmale im Kennzeichen des Anspruchs 1. Diese Abdeckvorrichtung benötigt aussparungsseitig keinerlei den Befestigungsbeschlägen zugeordnete Halterungsbeschläge, denn die Biegefedem können sich mit ihren gekrümmten Federschenkeln an der rohen Aussparungslaibung abstützen oder eine dünnere Wand im Aussparungsbereich hintergreifen, womit ein ausreichend fester Sitz des Deckels in der Aussparung gewährleistet ist. Die Federschenkel können dabei an sich unterschiedlich gestaltet sein, sofeme sie hinter der Deckelrückseite verbleiben und ihre Stützfunktion ausüben. Zum Abschließen der Aussparung braucht demnach der Deckel mit seinen Stützzungen nur mehr in die Aussparung eingedrückt zu werden, wobei sich die Federschenkel entsprechend Krümmen und zur Deckelhalterung vorgespannt werden. Durch einander gegenüberliegende Biegefedern kommt es zu einer selbsttätigen Zentrierung und verstärkten Klemmung, wobei die in die Aussparung hineinragenden Federschenkel von außen unsichtbar bleiben und auch keinerlei Randfuge zwischen Deckel und Aussparungsrand erfordern. Der in seinem Randbereich durch die Biegefedem unbeeinträchtige Deckel kann daher mit oder ohne Fugenausbildung in die Aussparung eingesetzt werden und für einen ordnungsgemäßen Deckelsitz lassen sich schwierigkeitslos Randansätze als Deckelanschlag od. dgl. vorbereiten bzw. nützen. Es kommt zu einer lagesicheren Abdeckung der Aussparung, wobei sich der Deckel durch gerichtetes Einschieben der Stützzungen in die Aussparung bequem positionieren und unter Federbelastung in Schließstellung halten bzw. durch einfaches Abziehen abnehmen läßt, so daß die Abdeckvorrichtung überaus handhabungsfreundlich ist.

Um beim Schließen des Deckels das Einschieben der Federschenkel entlang der Aussparungslaibung zu erleichtern und ein Spießen der Federschenkel zu verhindern, bildet der Federschenkel ein einwärts gebogenes Ende, das wie ein Gleitschuh wirkt.

In der Zeichnung ist der Anmeldungsgegenstand beispielsweise veranschaulicht und zwar zeigen
- Fig. 1: eine Aussparung einer verfliesten Wand mit einer erfindungsgemäßen Abdeckvorrichtung in Draufsicht,
- Fig. 2: den Deckel dieser Abdeckvorrichtung in Rückansicht und die
- Fig. 3 und 4: einen vertikalen Querschnitt nach der Linie III-III der Fig. 1 bei geschlossenem bzw. geöffnetem Deckel.

Eine verflieste Wand 1 weist eine Aussparung 2 und eine Abdeckvorrichtung für diese Aussparung 2 auf, welche Abdeckvorrichtung aus einem Deckel 3 und wenigstens zwei, vorzugsweise drei an einander gegenüberliegenden Deckeirändern an der Deckelrückseite angeordneten Befestigungsbeschlägen 4 besteht. Die Befestigungsbeschläge tragen jeweils eine Biegefeder 5 mit einem freien Federschenkel 6 als Stützzunge, wobei der sich in seiner ganzen Länge von der Deckelrückseite nach hinten erstreckende Federschenkel 6 eine über den Deckelrand vorragende Konvexe Krümmung 7 besitzt und mit einem einwärts gebogenen Ende 8 versehen ist. Diese vorragenden Federschenkel 6 erlauben eine klemmende Abstützung direkt an der rohen Laibung der Aussparung 2, so daß den Befestigungsbeschlägen keine aussparungsseitigen Halterungsstücke zugeordnet sein müssen. Zum Schließen des Deckels 3 braucht dieser nur mit den Federschenkeln 6 voran in die Aussparung 2 eingedrückt zu werden, wodurch die Federschenkel stärker gekrümmt und vorgespannt werden, und der bis zu einer die Schließstelling bestimmenden Anschlagfläche 10 eingeschobene 5 Deckel 3 sitzt aufgrund der klemmend an der Aussparungslaibung abgestützten Biegefedern 5 sicher in der Aussparung 2. Das gebogene Ende 8 der Federschenkel 6 bildet dabei einen Gleitschuh, der gegebenenfalls ein Sperren und Spießen der Federschenkel beim Einschieben des Deckels 3 vermeidet. Zum Abnehmen des Deckels 3 genügt dann ein Herausziehen mittels üblicher Hilfsmittel.

## Patentansprüche

1. Abdeckvorrichtung für Aussparungen (2) verfliester Wände (1), bestehend aus einem die Aussparung (2) abdeckenden, rückseitig Befestigungsbeschläge tragenden Deckel (3), wobei die Befestigungsbeschläge (4) jeweils eine Biegefeder (5) mit einem quer zum zugeordneten Deckelrand verlaufenden und in Schließstellung des Deckels (3) unter einer die Biegefeder (5) vorspannenden Verformung innerhalb der Aussparung (2) abstützbaren freien Federschenkel (6) als Stützzunge aufweisen, wobei der freie Federschenkel (6) jeder Biegefeder (5) sich in seiner ganzen Länge von der Deckelrückseite nach hinten erstreckt, **dadurch gekennzeichnet, daß** der freie Federschenkel (6) jeder Biegefeder (5) eine seitlich über den Deckelrand vorragende konvexe Krümmung (7) zur klemmenden Abstützung an der Aussparungslaibung (9) od. dgl. besitzt und daß jede Biegefeder (5) mit Abstand zum zugehörigen Rand des Deckels (3) vom Befestigungsbeschlag getragen ist.

2. Abdeckvorrichtung nach Anspruch 1, **dadurch gekennzeichnet, daß** der Federschenkel (6) ein einwärts gebogenes Ende (8) bildet.

## Claims

1. A covering device for recesses (2) in tiled walls (1), consisting of a cover (3) which covers the recess (2) and which at the rear has fixing fittings, the fixing fittings (4) each comprising a flexural spring (5) with a support tongue in the form of a free spring limb (6) extending transversely of the associated cover edge and, in the closed position of the cover (3), adapted to be supported inside the recess (2) with a deformation prestressing the flexural spring (5), the free limb (6) of each flexural spring (5) extending rearwardly over its entire length from the back of the cover, **characterised in that** the free limb (6) of each flexural spring (5) has a convex curvature (7) projecting laterally beyond the cover edge in order clampingly to bear against the recess soffit (9) or the like and **in that** each flexural spring (5) is carried by the fixing fitting at a distance from the associated edge of the cover (3).

2. A covering device according to claim 1, **characterised in that** the spring limb (6) forms an inwardly bent end (8).

## Revendications

1. Dispositif de recouvrement pour évidements (2) de murs (1) carrelés, formé d'un couvercle (3), portant en face arrière des ferrures de fixation et recouvrant l'évidement (2), les ferrures de fixation (4) présentant chacune un ressort de flexion (5) avec une branche de ressort (6) libre, faisant office de languette d'appui, s'étendant transversalement par rapport au bord de couvercle associé et susceptible de prendre appui à l'intérieur de l'évidement (2), avec une déformation produisant une précontrainte sur le ressort de flexion (5) lorsque le couvercle (3) est en position de fermeture, où la branche de ressort (6) libre de chaque ressort de flexion (5) s'étend vers l'arrière sur toute sa longueur depuis la face arrière de couvercle, **caractérisé en ce que** la branche de ressort (6) libre de chaque ressort de flexion (5) présente une courbure (7) convexe en saillie du bord de couvercle, afin d'assurer l'appui, avec effet de serrage, sur l'embrasure d'évidement (9) ou analogues, et **en ce que** chaque ressort de flexion (5) est porté par la ferrure de fixation, à distance du bord afférent du couvercle (3).

2. Dispositif de recouvrement selon la revendication 1, **caractérisé en ce que** la branche de ressort (6) forme une extrémité (8) coudée vers l'intérieur.
